# FASCICULE DE BREVET EUROPEEN

(11) **EP 1 549 818 B1**
(45) Date de publication et mention de la délivrance du brevet: **14.04.2010**
(21) Numéro de dépôt: 03766555.1
(22) Date de dépôt: 17.07.2003
(51) Int. Cl.: E06B 9/88, H01H 19/18

(54) **DISPOSITIF DE COMMANDE DE STORE MOTORISE**
VORRICHTUNG ZUM STEUERN EINES MOTORISIERTEN ROLLADENS
DEVICE FOR CONTROLLING A MOTORIZED SHUTTER

(30) Priorité: 29.07.2002 FR 0209616
(43) Date de publication de la demande: 06.07.2005
(73) Titulaire: Somfy SAS, 74300 Cluses (FR)
(72) Inventeur: ROGER, Michel, F-74300 MAGLAND (FR)
(74) Mandataire: Bugnion Genève
(86) Numéro de dépôt international: PCT/IB2003/003256
(87) Numéro de publication internationale: WO 2004/013442

(56) Documents cités:
- DE-A- 2 023 498
- FR-A- 2 479 548
- US-A- 4 307 269
- US-A- 4 411 348
- US-A- 5 924 949

## Description

La présente invention concerne un dispositif d'arrêt automatique pour l'entraînement d'un élément de protection solaire, d'occultation ou de fermeture. Elle concerne en particulier un dispositif selon le préambule de la revendication 1.

Lorsqu'on équipe un élément de protection solaire, d'occultation ou de fermeture d'un actionneur électrique permettant de le mettre en mouvement par un simple appui sur un bouton, il apparaît nécessaire de prévoir des moyens permettant l'arrêt du mouvement de l'élément au moment où celui-ci arrive en fin de course.

La détection de fin de course peut se faire par exemple grâce à un capteur pouvant consister en un simple interrupteur ouvrant le circuit d'alimentation de l'actionneur lorsque l'élément vient buter contre celui-ci.

Cette détection peut encore se faire grâce à un dispositif électronique ou mécanique détectant un couple mécanique résistant lorsque l'élément vient en fin de course contre une butée mécanique, et commandant alors l'ouverture du circuit électrique d'alimentation de l'actionneur.

Cependant, afin de ne pas solliciter en permanence les butées mécaniques de fin de course ou parce qu'il n'est pas possible d'installer de telles butées mécaniques ou de tels interrupteurs de fin de course, on ajoute parfois dans les actionneurs de ces éléments des dispositifs d'arrêt automatique pour la fin de course haute et/ou pour la fin de course basse.

Du brevet FR 2 688 022, on connaît un dispositif d'arrêt automatique comprenant deux mécanismes de comptage de tours constitués de roues de comptage coaxiales entraînées par des pignons et associées chacune à une came à encoche coopérant avec un doigt de coupure solidaire d'un levier de coupure commun, rappelé dans une position dans laquelle les doigts de coupure sont en contact avec les cames à encoche. Lorsque les encoches sont alignées, les doigts de coupure pénètrent dans celles-ci et le levier de coupure actionne un interrupteur ouvrant le circuit d'alimentation d'un moteur. Le dispositif comprend en outre deux mécanismes de remise à zéro respectivement associés aux deux mécanismes de comptage. Ils comportent principalement des moyens de débrayage des roues de comptage et un levier permettant de remettre les roues de comptages à zéro en agissant par des marteaux sur des cames coeur solidaires de celles-ci. Les roues de comptage, le levier de coupure et le levier de mise à zéro de chaque mécanisme de comptage sont pivotés dans un berceau commun articulé par rapport à un bâti fixe présentant des parties profilées destinées à coopérer avec les leviers de coupure et les leviers de mise à zéro lors du déplacement des berceaux.

Les dispositifs d'arrêt automatique décrits dans les demandes FR 2 479 548, FR 2 756 320, EP 1 172 515 et WO 99/26262 présentent sensiblement la même architecture que le dispositif précédemment décrit. Les différentes roues de comptage d'un même mécanisme de comptage sont disposées en enfilade sur un même axe, associées à des cames à encoches et engrènent avec des pignons.

On connaît du brevet US 4,307,269, un dispositif d'interruption électrique entraîné par un arbre. Le dispositif comprend deux mécanismes d'interruption dont les roues et les cames sont disposées sur deux axes et sur un même plan. La mise à zéro de ce dispositif ne peut être réalisée qu'en le démontant.

Du brevet US 5,924,949, on connaît un dispositif de commande de moteur électrique comprenant deux mécanismes d'interruption du courant d'alimentation. Ce dispositif présente des mécanismes de mise à zéro compliqués. D'une part, la structure compliquée par les nombreuses pièces de ces mécanismes oblige à dévisser des pièces des mécanismes pour effectuer une mise à zéro et, d'autre part, des vibrations dues au fonctionnement peuvent provoquer le dévissage de ces pièces et modifier les positions réglées.

Dans certains cas, et en particulier, dans le cas de l'automatisation du déplacement des lames d'un store vénitien, il est nécessaire d'avoir un dispositif d'arrêt automatique par comptage pour la seule fin de course basse, l'arrêt en fin de course haute étant facilement réalisé par la butée du store contre un interrupteur ouvrant le circuit d'alimentation du moteur.

On peut donc utiliser pour remplir cette fonction un mécanisme semblable à ceux décrits précédemment.

Cependant, ces mécanismes présentent l'inconvénient d'être encombrants, en particulier dans le sens de leur longueur et/ou d'être malaisés à régler.

Le but de l'invention est de réaliser un dispositif d'arrêt automatique palliant ces inconvénients et améliorant les dispositifs existants. En particulier, l'invention se propose de réaliser un dispositif d'arrêt automatique de faible encombrement dans le sens de sa longueur et dont l'architecture du mécanisme de mise à zéro est simple et assure la fiabilité du dispositif.

Le dispositif d'arrêt automatique selon l'invention est caractérisé par la partie caractérisante de la revendication 1.

Les revendications dépendantes 2 à 8 définissent différents modes de réalisation de ce dispositif.

Le dessin annexé représente, à titre d'exemples, deux modes de réalisation du dispositif d'arrêt automatique selon l'invention.

La figure 1 est une vue en coupe d'un premier mode de réalisation du dispositif d'arrêt automatique selon l'invention.

La figure 2 est une vue en coupe selon le plan II-II de la figure 1 de ce premier mode de réalisation du dispositif d'arrêt automatique.

Les figures 3 à 6 sont des vues schématiques de ce premier mode de réalisation du dispositif d'arrêt automatique représenté dans différentes phases de fonctionnement.

La figure 7 est une vue schématique d'une variante de ce premier mode de réalisation.

La figure 8 est une vue en coupe d'une autre variante de ce premier mode de réalisation.

La figure 9 est une vue schématique d'un deuxième mode de réalisation du dispositif d'arrêt automatique.

Le dispositif représenté aux figures 1 et 2 comprend un bâti 1 dans lequel est monté en liaison pivot un arbre 2 comportant un pignon 3. L'arbre 2 est destiné à être entraîné par le moteur d'entraînement d'un élément de protection solaire, d'occultation ou de fermeture, via un réducteur. Sur ce bâti 1 sont également montés en liaison pivot avec celui-ci autour de l'axe de l'arbre 2, un levier de mise à zéro 4 et un levier de coupure 5 pouvant être basculés manuellement. Deux roues intermédiaires 6a et 6b présentant un nombre de dents différent et engrenant avec le pignon 3, sont montées symétriquement par rapport à l'axe de l'arbre 2 et en liaison pivot sur le bâti 1.

Aux extrémités 4a et 4b du levier 4, sont montées, en liaison pivot avec celui-ci, des roues de comptage 7a et 7b présentant un nombre de dents différent et engrenant avec les roues intermédiaires 6a et 6b. Les nombres de dents des roues 6a, 6b, 7a et 7b sont choisis de sorte que la roue 7a n'est pas entraînée à la même vitesse que la roue 7b. Chaque roue de comptage 7a et 7b est flanquée, d'un côté d'une came à encoche 8a, 8b consistant en une roue lisse présentant une encoche 9a, 9b sur sa circonférence, et de l'autre côté d'une came coeur 10a, 10b.

Le levier de coupure 5 est mobile autour de l'axe de l'arbre 2. Il est muni de deux doigts de coupure 11a et 11b solidaires de celui-ci et coopérant respectivement avec les cames à encoche 8a et 8b. Le levier de coupure présente à l'une de ces extrémités un bras 12 destiné à actionner un interrupteur 13 fixé sur le bâti 1.

Le levier de mise à zéro est, lui aussi, mobile autour de l'axe de l'arbre 2. Il est muni de deux bras présentant des lamelles élastiques 14a et 14b constituant des marteaux destinés à agir respectivement sur chacune des cames coeur 10a et 10b.

Le levier de coupure 5 est rappelé par un moyen élastique non représenté dans une position de contact des doigts 11a et 11b avec les cames à encoche 8a et 8b. Le levier de mise à zéro 4 est quant à lui rappelé par un moyen élastique non représenté dans une position dans laquelle les roues de comptage 7a et 7b engrènent avec les roues intermédiaires 6a et 6b.

Sur la figure 1, les doigts de coupure 11a et 11b sont représentés engagés dans les encoches 9a et 9b des cames à encoche. Ce qui signifie que le mécanisme est dans une position d'arrêt, le bras 12 du levier de coupure 5 agissant sur l'interrupteur 13 qui est branché en série avec l'un des enroulements du moteur et avec un interrupteur de commande d'un premier sens de rotation et qui ouvre, lorsqu'il est dans cette position, le circuit d'alimentation du moteur.

Comme représenté aux figures 3 à 6, lorsqu'on veut mettre à zéro le dispositif d'arrêt automatique, on agit manuellement sur le levier de coupure 5 de manière à l'éloigner, contre l'action du ressort de rappel, de la position dans laquelle les doigts de coupure sont en contact avec les roues à encoche. Le levier arrive alors en contact avec deux butées 15a et 15b réalisées de manière symétrique sur le levier de mise à zéro 4. Cette action de contact a pour conséquence, comme représenté à la figure 4, de faire basculer le levier de mise à zéro 4 contre l'action de son ressort de rappel et de provoquer le désengrènement des roues de comptage 7a et 7b des roues intermédiaires 6a et 6b.

Les roues de comptage sont alors soumises aux seules actions mécaniques de contact des marteaux 14a et 14b sur les cames coeur 10a et 10b. Elles se trouvent ainsi entraînées en rotation jusqu'aux positions, représentées à la figure 5, dans lesquelles les actions des marteaux sur les cames coeur ont des directions passant par l'axe des roues de comptage. Le levier de coupure 5 est alors relâché. Comme représenté à la figure 6, le levier de mise à zéro revient, sous l'effet de son ressort de rappel, dans une position d'engrènement des roues de comptage avec les roues intermédiaires et le levier de coupure revient, sous l'effet de son ressort de rappel, dans une position de contact des doigts de coupure avec les roues à encoche, dans les encoches. Le bras 12 du levier de coupure agit alors, comme représenté à la figure 1, sur l'interrupteur 13.

Cette procédure, particulièrement simple, de réglage de point d'arrêt de l'élément de protection solaire, d'occultation ou de fermeture est effectuée après avoir amené, grâce au moteur, l'élément dans une position que l'on veut définir comme étant un point d'arrêt.

Pendant toute la course de l'élément de protection solaire, d'occultation ou de fermeture, au moins l'un des deux doigts de coupure vient en appui sur la partie circulaire de l'une des roues à encoche si bien que l'interrupteur 13 non actionné est fermé et permet l'alimentation du moteur de manière à le faire tourner dans le premier sens. Ce n'est qu'en arrivant en fin de course, lorsque le moteur est alimenté pour tourner dans le premier sens, que l'interrupteur 13 est amené en position « ouvert ». Dès lors, l'alimentation du moteur pour le faire tourner dans le premier sens est impossible. L'élément ne peut alors être actionné que dans l'autre sens.

Une variante de ce premier mode de réalisation est représentée à la figure 7 et diffère en ce qu'elle présente trois roues de comptage 7a, 7b et 7c associées à des cames à encoche 8a, 8b et 8c et à des cames coeur 10a, 10b et 10c. Ces trois roues de comptage engrènent respectivement avec trois roues intermédiaires 6a, 6b et 6c. Le fonctionnement de ce dispositif est similaire au fonctionnement du dispositif précédemment décrit. Les trois roues de comptages 7a, 7b et 7c sont réparties à 120° autour du pignon 3. Le levier de coupure 5' comprend par conséquent trois doigts 11a 11b et 11c et le levier de mise à zéro 4' présente trois bras 4a, 4b et 4c à 120°.

Une autre variante de ce premier mode de réalisation est représentée à la figure 8 et diffère en ce qu'elle présente quatre roues de comptage 7a, 7'a, 7b et 7'b. En effet, sur chacun des deux bras 4a et 4b du levier de coupure, sont montées deux roues de comptage coaxiales 7a et 7'a engrenant avec une roue intermédiaire 6a d'une part et 7b et 7'b engrenant avec une roue intermédiaire 6b d'autre part. Ces roues de comptage sont indépendantes et chacune associée à une came à encoche 8a, 8'a, 8b et 8'b d'une part, et à une came coeur 10a, 10'a, 10b et 10'b d'autre part. Des lamelles élastiques dédoublées 14'a et 14'b constituant des marteaux agissent sur chacune des cames coeur 10a, 10'a, 10b et 10'b.

Un deuxième mode de réalisation du dispositif est représenté à la figure 9, il diffère du mode de réalisation précédent en ce que le levier de coupure 20 et le levier de mise à zéro 21 sont articulés entre eux et par rapport au bâti autour d'un axe 22 excentré par rapport au pignon d'entraînement 3. Les deux leviers ont une forme en arc de cercle. Le levier de coupure 20 agit à l'une de ses extrémités sur un interrupteur 13 et comporte à son autre extrémité des pions de coupure 23 et 24 coopérant avec des cames à encoche 8a et 8b associées à des roues de comptages 7a et 7b et à des cames coeur 10a et 10b. Le levier de mise à zéro 21 porte les roues de comptage et les marteaux coopérant avec les cames coeur.

Le levier de coupure 20 est rappelé par un moyen élastique dans une position dans laquelle les pions de coupures 23 et 24 sont en contact avec les cames à encoche.

Le levier de mise à zéro 21 est rappelé par un moyen élastique dans une position dans laquelle les roues de comptages 7a et 7b engrènent respectivement avec des roues intermédiaires 6a et 6b.

Lorsqu'on écarte le levier de coupure 20 de sa position de rappel, un doigt 26 solidaire du levier de mise à zéro 21 se déplace dans une rainure 25 réalisée dans le levier de coupure 20. Ainsi, dès que le doigt 26 arrive au fond de la rainure 25, le déplacement du levier de coupure 20 entraîne le déplacement du levier de mise à zéro 21 et, par conséquent, le désengrènement des roues de comptage et des roues intermédiaires permettant la mise à zéro du dispositif.

## Revendications

1. Dispositif d'arrêt automatique d'un moteur d'entraînement d'un élément de protection solaire, d'occultation ou de fermeture, comprenant au moins un mécanisme de comptage de tours, comprenant des roues de comptage (7a, 7b ; 7a, 7b, 7c ; 7a, 7'a, 7b, 7'b) disposées sur au moins deux axes, situées sensiblement sur un même plan, entraînées à des vitesses différentes lorsque l'élément de protection solaire, d'occultation ou de fermeture est en mouvement et présentant une position déterminée interdisant l'alimentation du moteur pour le déplacer dans un sens, les roues de comptage étant associées chacune à une came à encoche (8a, 8b ; 8a, 8b, 8c ; 8a, 8'a, 8b, 8'b) coopérant avec un doigt de coupure (11a, 11b ; 11a, 11b, 11c) solidaire d'un levier de coupure (5 ; 5' ; 20) commun rappelé par un moyen élastique dans une position de contact des doigts avec les cames à encoche de telle manière que, lorsque les encoches (9a, 9b) sont dans une position déterminée, les doigts de coupure pénètrent dans les encoches et un interrupteur (13) est actionné par le levier de coupure (5 ; 5' ; 20), **caractérisé en ce que** le dispositif comprend un mécanisme de mise à zéro du ou des mécanismes de comptage comprenant du moins un moyen de désengrènement des roues de comptage et un levier de mise à zéro (4 ; 4' ; 21) muni de marteaux (14a, 14b ; 14'a, 14'b) agissant sur des cames coeur (10a, 10b ; 10a, 10b, 10c ; 10a, 10'a, 10b, 10'b) associées respectivement à chacune des roues de comptage, le levier de coupure (5 ; 5' ; 20) et le levier de mise à zéro (4, 4', 21) étant mobiles l'un par rapport à l'autre et par rapport à un bâti fixe (1).

2. Dispositif d'arrêt automatique selon la revendication 1, **caractérisé en ce que** le levier de coupure (5 ; 5' ; 20) agit sur le levier de mise à zéro (4, 4', 21) pour désengrener les roues de comptage (8a, 8b ; 8a, 8b, 8c ; 8a, 8'a, 8b, 8'b) lorsqu'on écarte le levier de coupure de la position dans laquelle il est rappelé par le moyen élastique.

3. Dispositif d'arrêt automatique selon la revendication 1 ou 2, **caractérisé en ce que** le levier de coupure (5 ; 5' ; 20) et le levier de mise à zéro (4 ; 4' ; 21) sont articulés entre-eux et sur le bâti (1) autour d'un même axe.

4. Dispositif d'arrêt automatique selon la revendication 3, **caractérisé en ce que** le levier de coupure (5 ; 5' ; 20) et le levier de mise à zéro (4 ; 4' ; 21) sont articulés sur le bâti (1) autour de l'axe d'un pignon d'entraînement (3).

5. Dispositif d'arrêt automatique selon l'une des revendications précédentes, **caractérisé en ce que** les roues de comptage sont situées autour du pignon (3) et entraînées par celui-ci.

6. Dispositif d'arrêt automatique selon la revendication 5, **caractérisé en ce que** les roues de comptage sont entraînées par le pignon (3) via des roues intermédiaires (6a, 6b ; 6a, 6b, 6c ; 6a, 6'a, 6b, 6'b).

7. Dispositif d'arrêt automatique selon la revendication 6, **caractérisé en ce que** les roues intermédiaires ont des nombres de dents différents.

8. Dispositif d'arrêt automatique selon l'une des revendications précédentes, **caractérisé en ce que** les roues de comptage ont des nombres de dents différents.

## Claims

1. Automatic stopping device for a driving motor of an element for solar protection, privacy or closure, comprising at least one mechanism for counting the number of revolutions, comprising counting wheels (7a, 7b; 7a, 7b, 7c; 7a, 7'a, 7b, 7'b) mounted on at least two axles and lodged approximately in the same plane, and being driven with different speeds when the element for solar protection, privacy or closure is moving, and taking a determined position in which the energy supply of the motor for displacing the element in one direction is prevented, every one of the counting wheels being associated to an indented cam disk (8a, 8b; 8a, 8b, 8c; 8a, 8'a, 8b, 8'b) coacting with a disconnecting cog (11a, 11b; 11a, 11b, 11c) of a common disconnecting lever (5; 5'; 20) that is retracted by an elastic means into a position where the cogs are in contact with the indented cam disk in such a manner that, when the indents (9a, 9b) are in a determined position, the disconnecting cogs enter into the indents, and a switch (13) is actuated by the disconnecting lever (5; 5'; 20),
**characterised in that** the device comprises a mechanism for reset to zero of the counting mechanism(s) comprising at least a means for disengaging the counting wheels and a reset lever (4; 4'; 21) equipped with hammers (14a, 14b; 14'a, 14'b) acting on heart cams (10a, 10b; 10a, 10b, 10c; 10a, 10'a; 10b, 10'b) associated respectively to each of the counting wheels, the disconnecting lever (5; 5'; 20) and the reset lever (4; 4'; 21) being movable with respect to each other and with respect to a fixed framework (1).

2. Automatic stopping device according to claim 1, **characterised in that** the disconnecting lever (5; 5'; 20) acts on the reset lever (4; 4'; 21) in order to disengage the counting wheels (8a, 8b; 8a, 8b, 8c; 8a, 8'a, 8b, 8'b) when the disconnecting lever is removed out of the position in which it is retracted by the elastic means.

3. Automatic stopping device according to claim 1 or 2, **characterised in that** the disconnecting lever (5; 5'; 20) and the reset lever (4; 4'; 21) are articulated with respect to each other and to the framework (1) about the same axis.

4. Automatic stopping device according to claim 3, **characterised in that** the disconnecting lever (5; 5'; 20) and the reset lever (4; 4'; 21) are articulated on the framework (1) around the axle of a driving pinion (3).

5. Automatic stopping device according to any one of the preceding claims, **characterised in that** the counting wheels are lodged around the pinion (3) and driven by the latter.

6. Automatic stopping device according to claim 5, **characterised in that** the counting wheels are driven by the pinion (3) via intermediate wheels (6a, 6b; 6a, 6b, 6c; 6a, 6'a, 6b, 6'b).

7. Automatic stopping device according to claim 6, **characterised in that** the intermediate wheels have different numbers of teeth.

8. Automatic stopping device according to any one of the preceding claims, **characterised in that** the counting wheels have different numbers of teeth.

## Patentansprüche

1. Automatische Stoppvorrichtung zum Ausschalten eines Antriebsmotors, der ein Sonnenschutz-, Verdunkelungs- oder Scliesselement betätigt, mit wenigstens einem Zählermechanismus zum Zählen der Umdrehungen, welcher Zählräder (7a, 7b; 7a, 7b, 7c; 7a, 7'a, 7b, 7'b) aufweist, die auf wenigstens zwei, im wesentlichen in derselben Ebene liegenden Achsen angeordnet sind und mit unterschiedlichen Geschwindigkeiten angetrieben werden, wenn sich das Sonnenschutz-, Verdunkelungs- oder Schliesselement in Bewegung befindet und eine bestimmte Position einnimmt, die die Speisung des Motors verbietet, um es in einem Sinne zu verschieben, wobei jedes der Zählräder mit einer eine Kerbe aufweisenden Nockenscheibe (8a, 8b; 8a, 8b, 8c; 8a, 8'a 8b, 8'b) verbunden ist, welche mit einem Ausschaltfinger (11a, 11b; 11a, 11b, 11c) zusammenarbeitet, der fest an einem gemeinsamen Ausschalthebel (5; 5'; 20) angebracht ist, welcher durch ein elastisches Mittel in eine Position zurückstellbar ist, in der sich die Finger mit der die Kerben aufweisenden Nockenscheiben in Kontakt befinden, derart, dass, wenn die Kerben (9a, 9b) eine bestimmte Position einnehmen, die Ausschaltfinger in die Kerben eingreifen und ein Schalter (13) vom Ausschalthebel (5; 5'; 20) betätigt wird, **dadurch gekennzeichnet, dass** die Vorrichtung einen Mechanismus aufweist, der den oder die Zählmechanismen auf Null zurückstellt und der wenigstens ein Mittel, das die Zählräder ausser Eingriff bringt, und einen Nullstellhebel (4; 4'; 21) aufweist, der mit Hämmern versehen ist, die auf herzförmige Nockenscheiben (10a, 10b; 10a, 10b, 10c; 10a, 10'a, 10b, 10'b) einwirken, welche mit je einem der Zählräder verbunden sind, wobei der Ausschalthebel (5; 5'; 20) und der Nullstellhebel (4; 4'; 21) in bezug aufeinander und in bezug auf ein festes Gestell (1) beweglich sind.

2. Vorrichtung nach Anspruch 1, **dadurch gekennzeichnet, dass** der Ausschalthebel (5; 5'; 20) auf den Nullstellhebel wirkt, um die Zählräder (8a, 8b; 8a, 8b, 8c; 8a, 8'a, 8b, 8'b) ausser Eingriff zu bringen, wenn man den Ausschalthebel aus der Position entfernt, in welcher er durch das elastische Mittel zurückgestellt wird.

3. Vorrichtung nach Anspruch 1 oder 2, **dadurch gekennzeichnet, dass** der Ausschalthebel (5; 5'; 20) und der Nullstellhebel (4; 4'; 21) gelenkig miteinander und mit dem Gestell (1) um ein und dieselbe Achse drehbar verbunden sind.

4. Vorrichtung nach Anspruch 3, **dadurch gekennzeichnet, dass** der Ausschalthebel (5; 5'; 20) und der Nullstellhebel (4; 4'; 21) gelenkig mit dem Gestell (1), um die Achse eines Antriebsritzels (3) drehbar, gelenkig verbunden sind.

5. Vorrichtung nach einem der vorangehenden Ansprüche, **dadurch gekennzeichnet, dass** die Zählräder um das Ritzel (3) herum angeordnet sind und von diesem angetrieben werden.

6. Vorrichtung nach Anspruch 5, **dadurch gekennzeichnet, dass** die Zählräder über Zwischenräder (6a, 6b; 6a, 6b, 6c; 6a, 6'a, 6b, 6'b) vom Ritzel (3) angetrieben werden.

7. Vorrichtung nach Anspruch 6, **dadurch gekennzeichnet, dass** die Zwischenräder unterschiedliche Zähnezahlen haben.

8. Vorrichtung nach einem der vorangehenden Ansprüche, **dadurch gekennzeichnet, dass** die Zählräder unterschiedliche Zähnezahlen haben.
